# EUROPÄISCHE PATENTSCHRIFT

(11) **EP 1 805 470 B1**
(45) Veröffentlichungstag und Bekanntmachung des Hinweises auf die Patenterteilung: **25.04.2012**
(21) Anmeldenummer: 05797706.8
(22) Anmeldetag: 12.10.2005
(51) Int. Cl.: F28F 9/02, F28F 27/02, F16K 1/38, F01P 11/02

(54) **WÄRMEÜBERTRAGER, INSBESONDERE KÜHLMITTELKÜHLER FÜR KRAFTFAHRZEUGE**
HEAT EXCHANGER, IN PARTICULAR RADIATOR FOR MOTOR VEHICLES
ECHANGEUR THERMIQUE, NOTAMMENT RADIATEUR POUR VEHICULES A MOTEUR

(30) Priorität: 14.10.2004 DE 102004050159
(43) Veröffentlichungstag der Anmeldung: 11.07.2007
(73) Patentinhaber: Behr GmbH & Co. KG, 70469 Stuttgart (DE)
(72) Erfinder: KUNIAVSKYI, Vladyslav, 70499 Stuttgart (DE); SCHÜLE, Matthias, 74321 Bietigheim-Bissingen (DE)
(74) Vertreter: Grauel, Andreas
(86) Internationale Anmeldenummer: PCT/EP2005/010978
(87) Internationale Veröffentlichungsnummer: WO 2006/042680

(56) Entgegenhaltungen:
- EP-A- 1 439 366
- DE-A1- 10 019 029
- DE-A1- 10 041 122
- DE-A1- 19 643 902
- DE-C1- 19 626 639
- DE-C1- 19 652 117
- FR-A- 1 524 268
- GB-A- 1 444 429

## Beschreibung

Die Erfindung betrifft einen Wärmeübertrager, insbesondere einen Kühlmittelkühler für Kraftfahrzeuge nach dem Oberbegriff des Patentanspruches 1 und des nebengeordneten Patentanspruchs 2, bekannt durch die DE-A-10019029.

Kühlmittelkühler für Kraftfahrzeuge dienen der Kühlung eines Verbrennungsmotors und sind mit einem Kühlmittelkreislauf verbunden, der im Wesentlichen aus einem Kühlervorlauf bzw. Motorrücklauf, einem Kühlerrücklauf bzw. Motorvorlauf mit Kühlmittelpumpe sowie einem Bypass mit Thermostatventil besteht. Einem solchen Kühlmittelkreislauf sind vielfach Nebenkreisläufe angeschlossen, z. B. für einen Ladeluftkühler oder einen Ölkühler, wobei die einzelnen Kreisläufe unterschiedliches Temperaturniveau aufweisen und daher im Kühler durch separate Kammern voneinander getrennt werden. Die Kammern sind Teil von Sammelkasten der Kühler und sind durch Trennwände voneinander abgeteilt. Beim Befüllen oder Entleeren des Kühlmittelkühlers bzw. des Kühlmittelkreislaufes sollen die einzelnen Kammern miteinander kommunizieren, damit ein schnelleres und gleichmäßiges Befüllen ohne Lufteinschlüsse und ebenso ein schnelleres Entleeren möglich ist.

In der DE-A 100 41 122 wurde daher vorgeschlagen, die einzelnen Kammern eines Sammelkastens durch einen Kanal miteinander zu verbinden, wobei jede Kammer über eine Verbindungsöffnung mit dem Kanalinneren in Fluidverbindung steht. In dem hohlzylindrisch ausgebildeten Kanal ist ein Rohrstutzen mit Verbindungsöffnungen einsetzbar, welche in gleichen Positionen wie die Öffnungen im Verbindungskanal angeordnet sind. Durch Drehung des Rohrstutzens um seine Längsachse können diese Öffnungen einerseits zur Deckung gebracht werden, sodass alle Kammern miteinander kommunizieren, und andererseits durch weitere Drehung verschlossen werden. Nachteilig bei dieser Lösung ist, dass im geschlossenen Zustand die Abdichtung der einzelnen Kammern gegeneinander unzureichend ist, weil diese Dichtung nur über den Spalt zwischen Rohrstutzen und Kanalinnenwand erfolgt. Der Spalt muss daher relativ gering gewählt werden, woraus sich wiederum relativ hohe Verstellkräfte zum Verstellen dieses Stellgliedes ergeben. Zudem ist unter Umständen der Einsatz aufwendig gestalteter Spezialdichtelemente für eine dauerhafte vollständige Dichtheit erforderlich.

Die DE-A 10019029 schlägt vor, dass das Stellglied als axial zwischen einer Offen- und einer Schließstellung verstellbarer Kolben ausgebildet ist und dass die Querschnitte des Verbindungskanals und des Kolbens im Bereich der Verbindungsöffnungen unterschiedlich ausgebildet sind. Der Kolben kann somit durch Axialverschiebung, welche nur geringe Verstellkräfte erfordert, in eine Ablass- bzw. Füllstellung gebracht werden, bei welcher sämtliche Kammern über die Verbindungsöffnungen in dem Verbindungskanal mit einander kommunizieren. Ebenso kann der Kolben durch Axialverschiebung in die Schließstellung gebracht werden, bei welcher sämtliche Kammern gegeneinander abgedichtet sind. Dabei sind die Querschnitte des Verbindungskanals und des Kolbens von einer ersten äußersten Verbindungsöffnung zu einer zweiten äußersten Verbindungsöffnung abnehmend ausgebildet, wobei die erste und die zweite äußerste Verbindungsöffnung einander gegenüber liegen und gegebenenfalls weitere Verbindungsöffnungen entlang des Verbindungskanals zwischen den äußersten Verbindungsöffnungen angeordnet sind.

Es ist Aufgabe der vorliegenden Erfindung, einen Wärmeübertrager, insbesondere Kühlmittelkühler der eingangs genannten Art derart zu verbessern, dass die Kammern bei geschlossenen Zustand des Stellgliedes hinreichend gegeneinander abgedichtet sind und mit hinreichendem Querschnitt miteinander verbindbar sind.

Diese Aufgabe wird durch die Merkmale des Patentanspruches 1 und alternativ des Patentanspruchs 2 gelöst.

Nach der ersten Ausgestaltung der Erfindung ist der Verbindungskanal als Stufenkanal und der Kolben als Stufenkolben ausgebildet. Durch jede Stufe werden im Bereich der Verbindungsöffnungen Ringspalte gebildet, welche in der Schließstellung gegeneinander abgedichtet sind und in der Offenstellung, d. h. nach Axialverschiebung des Stufenkolbens miteinander kommunizieren. Beispielsweise weist der Kolben bei drei Verbindungsöffnungen drei Stufen auf, die drei Ringspalte bilden, welche nach dem Zurückziehen des Stufenkolbens einen zusammenhängenden Spalt bilden. Vorteilhafterweise erfolgt die Abdichtung der Ringspalte untereinander durch auf dem Stufenkolben angeordnete O-Ringe, die an der Innenwandung des Stufenkanals bei der Axialbewegung der Stufenkolben gleiten.

Nach einer vorteilhaften Ausgestaltung ist zumindest eine Verbindungsöffnung in Axialrichtung des Kolbens angeordnet, so dass mehr Verbindungsöffnungen verbindbar sind als Ringspalte vorhanden sind. Beispielsweise sind mit einem dreistufigen Kolben dann vier Verbindungsöffnungen miteinander verbindbar.

Nach der zweiten Ausgestaltung der Erfindung sind Abschnitte des Verbindungskanals und des Kolbens konisch ausgebildet. In der Schließstellung liegt der Kolben an der konischen Innenwandung des Verbindungskanals an und verschließt damit die Verbindungsöffnungen - die Kammern sind somit gegeneinander abgedichtet. In der Offenstellung, die durch axiales Zurückziehen des konischen Kolbens erreicht wird, besteht zwischen Außenfläche des Kolbens und Innenfläche des Verbindungskanals ein Ringspalt, der die Verbindungsöffnungen miteinander in Fluidverbindung bringt. Damit können die Kammern miteinander kommunizieren. Vorteilhafterweise sind auf dem Umfang des Kolbens Dichtringe oder Dichtrippen angeordnet, welche die Abdichtung verbessern, ohne dass dadurch die Verstellkräfte nennenswert erhöht werden. Die Konizität ist so zu wählen, dass einerseits eine gute Abdichtung und andererseits ein leichtes Lösen aus der Abdicht- bzw. Schließstellung möglich ist.

In vorteilhafter Ausgestaltung der Erfindung weist der Kolben, sei es ein Stufenkolben oder ein konischer Kolben, an seinem äußeren Ende einen Befestigungsabschnitt auf, der in eine entsprechende Verschlussöffnung im Sammelkasten eingesetzt wird. Vorteilhafterweise ist der Befestigungsabschnitt ein Gewindeabschnitt auf dem Kolben und die Verschlussöffnung im Sammelkasten eine Gewindebohrung. Der Kolben wird somit in das Gewinde eingeschraubt, wodurch gleichzeitig die erforderliche Axialbewegung für das Erreichen einer Offen- und einer Schließestellung bewirkt wird. Die Drehbewegung des Kolbens zur axialen Verstellung kann über einen Innensechskant auf der äußeren Stirnseite des Kolbens erfolgen.

Ausführungsbeispiele der Erfindung sind in der Zeichnung dargestellt und werden im Folgenden genauer beschrieben. Es zeigen
- Fig. 1: einen Kühlmittelkühler,
- Fig. 2: einen Sammelkasten des Kühlmittelkühlers mit mehreren Kammern,
- Fig. 3: einen Schnitt durch einen stufenförmig ausgebildeten Verbindungskanal (so genannten Stufenkanal) mit Verbindungsöffnungen,
- Fig. 4: den Stufenkanal mit einem eingesetzten Stufenkolben in Schließstellung,
- Fig. 5: den Stufenkanal mit eingesetztem Stufenkolben in Offenstellung,
- Fig. 6: einen konisch ausgebildeten Verbindungskanal mit konischem Kolben in Schließstellung und
- Fig. 7: den konisch ausgebildeten Verbindungskanal mit konischem Kolben in Offenstellung.

**Fig. 1** zeigt einen Kühlmittelkühler 1 mit einem luftgekühlten Kühlerblock 2. Der Kühlerblock 2 besteht aus Kühlrohren 3, insbesondere aus Flachrohren, zwischen denen nicht dargestellte Wellrippen angeordnet sind. Seitlich wird der Kühlerblock 2 durch Seitenteile 4 abgeschlossen. Die Kühlrohre 3 münden in einen oberen Sammel- bzw. Kühlmittelkasten 5 und einen unteren Sammel- bzw. Kühlmittelkasten 6. Der Eintritt des Kühlmittels erfolgt über einen Eintrittsstutzen 7 am oberen Sammelkasten 5, und der Austritt erfolgt über einen Austrittsstutzen 8 am unteren Sammelkasten 6. Der Kühlmittelkühler 1 ist an einen nicht dargestellten Kühlmittelkreislauf für eine Brennkraftmaschine eines Kraftfahrzeuges anschließbar und wird mit senkrecht angeordneten Kühlrohren 3 im Fahrzeug eingebaut, d. h. von oben nach unten vom Kühlmittel durchströmt. An diesen Kühlmittelkühler 1 sind weitere hier nicht dargestellte Nebenkreisläufe, beispielsweise zur Kühlung eines Ladeluftkühlers oder eines Ölkühlers anschließbar.

**Fig. 2** zeigt den unteren Sammelkasten 6 ohne Kühlerblock 2 in einer Draufsicht, d. h. mit Blickrichtung in das Innere des Sammelkastens 6, der einen rechteckförmigen Grundriss aufweist und durch zwei Längsseiten 6a, 6b sowie zwei Schmalseiten 6c, 6d begrenzt wird. Der gesamte Kasten 6 ist durch zwei Längstrennwände 9, 10 und durch eine Quertrennwand 11 in vier Kammern 12, 13, 14, 15 unterteilt. Im Bereich der Quertrennwand 11 ist ein Verbindungskanal 16 angeordnet, der vier Verbindungsöffnungen 17, 18, 19, 29 aufweist, welche mit den Kammern 12, 13, 14, 15 in Fluidverbindung stehen. Die Verbindungsöffnung 29 ist dabei stirnseitig, also in Kolbenaxialrichtung, an dem Verbindungskanal angeordnet. Die Kammern 12, 13 und 14 sind über Kühlmittelanschlüsse 20 und 21 mit nicht dargestellten Nebenkreisläufen verbunden.

**Fig. 3** zeigt einen Schnitt durch den Verbindungskanal 16 in der Ebene der Quertrennwand 11 in Fig. 2. Der Verbindungskanal 16 ist stufenförmig ausgebildet, d. h. als Stufenkanal mit unterschiedlichen Durchmessern D0, D1, D2, D3, wobei D0 < D1 < D2 < D3. Der Verbindungskanal 16 weist somit vier zylindrische Abschnitte 22, 23, 24, 28 auf, die durch Stufen 25A, 25, 26 miteinander verbunden sind. An den Abschnitt 24 schließt sich nach außen eine Gewindebohrung 27 an.

**Fig. 4** zeigt einen weiteren Stufenkanal 16 mit einem eingesetzten Stufenkolben 30, welcher drei zylinderische Abschnitte 31, 32, 33, 33A mit steigenden Durchmessern d1, d2, d3, d4 aufweist. Der Kolben 30 weist endseitig einen Gewindeabschnitt 34 auf, welcher in die Gewindebohrung 27 des Verbindungskanals 16 eingeschraubt ist. Stirnseitig weist der Kolben 30 einen Flansch 35 auf, welcher als Anschlag beim Einschrauben dient. Die einzelnen Durchmesserabschnitte 31, 32, 33, 33A sind über angefaste Stufen 36, 37, 38 miteinander verbunden. Auf jedem Durchmesserabschnitt 31, 32, 33, 33A befinden sich Ringnuten 39 zur Aufnahme von Dichtringen, so genannten O-Ringen 40. Der Kolben 30 ist in der dargestellten Position bis zum Anschlag des Flansches 35 in den Stufenkanal eingeschraubt und bildet mit diesem im Bereich der Verbindungsöffnungen 17,18, 19 Ringsspalte 41, die jedoch untereinander, zur Verbindungsöffnung 29 und zum Gewinde 34 durch Dichtringe 40 abgedichtet sind. Insofern sind die über die Verbindungsöffnungen 17, 18, 19, 29 sowie den Verbindungskanal 16, auch Verbindungskammer genannt, verbundenen Kammern 12, 13, 14, 15 in der gezeigten Ventilposition insbesondere gas-, flüssigkeits- und druckdicht gegeneinander und nach außen zum Gewinde 34 abgedichtet.

**Fig. 5** zeigt den Stufenkanal 16 mit dem Stufenkolben 30 in Offenstellung, d. h. der Kolben 30 ist durch Drehen in Folge des Gewindeabschnittes 34 axial nach rechts verschoben, der Gewindeabschnitt 34 und der Flansch 35 stehen um den Verstellweg s nach außen vor. In den Flansch 35 bzw. den Kopf des Kolbens 30 ist ein Profil 44, beispielsweise ein Innensechskant, Kreuzschlitz, Außensechskant oder dergleichen eingearbeitet, sodass der Kolben 30 mittels eines Schlüssels gedreht und damit axial verschoben werden kann. Auch bei dieser ausgefahrenen Position ist der Kolben 30 nach außen durch einen Dichtring 40 abgedichtet. An den innen liegenden Kolbenabschnitt 31 mit dem geringsten Durchmesser schließt sich bevorzugt ein Verankerungsteil 45 an, welches aus zwei elastisch verformbaren Schenkeln 45a, 45b mit endseitigen Rastnasen besteht, welche einen Anschlag beim Ausfahren des Kolbens bilden. In der dargestellten Offenstellung des Kolbens 30 sind die Ringsspalte 41, 42, 43 untereinander verbunden und bilden somit einen durchgehenden Ringspalt, in welchen die Verbindungsöffnungen 17, 18, 19, 29 münden. Insofern sind die über die Verbindungsöffnungen 17, 18, 19, 29 sowie den Verbindungskanal 16 verbundenen Kammern 12, 13, 14, 15 in der gezeigten Ventilposition untereinander verbunden und nach außen zum Gewinde 34 weiterhin abgedichtet. Damit können die entsprechenden Kammern miteinander kommunizieren. An den Ringspalt 41 schließt sich nach innen eine weitere Ringkammer 46 an, über welche eine Fluidverbindung mit der Kammer 15 des Sammelkastens 6 herstellbar ist.

Das Verstellen des Kolbens 30 in die Schließposition gemäß Fig. 4 erfolgt dadurch, dass der Gewindeabschnitt 34 des Kolbens 30 in das Gewindeloch 27 eingeschraubt wird. Dabei bewegt sich der Kolben 30 in der Zeichnung nach links, bis die O-Ringe 40 wieder in Kontakt mit der Innenwand des Stufenkanals 16 treten und damit wieder eine Abdichtung zwischen den einzelnen Ringspalten 41, 42, 43 herstellen.

**Fig. 6** zeigt ein weiteres Ausführungsbeispiel der Erfindung, und zwar in Form eines konisch ausgebildeten Verbindungskanals 50 sowie eines konisch ausgebildeten Kolbens 51, wobei die Verbindungsöffnungen wiederum mit 17, 18, 19, 29 bezeichnet sind. Der Verbindungskanal 50 weist einen konischen Abschnitt 50a auf, an dessen engsten Querschnitt sich ein zylindrischer Abschnitt 50b anschließt, welcher über die Verbindungsöffnung 29 in die Kammer 15 mündet. Auf der Seite des größten Querschnittes des konischen Abschnittes 50a schließt sich ein weiterer zylindrischer Abschnitt 50c an, in dessen äußeren Bereich ein Innengewinde 50d eingearbeitet ist. Der Kolben 51 weist einen Kopf 51 a auf, der ähnlich wie im vorherigen Ausführungsbeispiel ausgebildet ist, d. h. mit einem Gewindeabschnitt, einem Flansch, einem Innenprofil sowie einem Dichtring 40, der auf der Innenwandung des zylindrischen Abschnittes 50c gleitet. An den Kopf 51 a des Kolbens schließt sich hinter dem O-Ring 40 ein konischer Kolbenabschnitt 51 b an, der vollumfänglich und über die gesamte Länge an der Innenwandung des konischen Abschnittes 50a des Verbindungskanals 50 anliegt. Damit sind die Verbindungsöffnungen 17, 18, 19, 29 verschlossen und die damit verbundenen Kammern untereinander getrennt.

**Fig. 7** zeigt das Ausführungsbeispiel gemäß Fig. 6 mit verschobenem Kolben 51, d. h. der Kolben ist um den Verstellweg x aus dem Verbindungskanal 50 herausgeschraubt, aber immer noch durch den O-Ring 40 abgedichtet. Zwischen dem konischen Abschnitt 50a und dem konischen Teil 51 b des Kolbens 51 ist ein "konischer" Ringspalt 52 mit von innen nach außen zunehmendem Durchmesser entstanden. Dadurch können die Verbindungsöffnungen 17, 18, 19, 29 miteinander kommunizieren, d. h. ebenso die ihnen zugeordneten Kammern. Der konische Kolbenabschnitt 51 b weist auf seinem Unfang mehrere hintereinander angeordnete Dichtringe 53 auf, die ih n gegenüber der Innenwand des konischen Abschnittes 50a besser abdichten und damit auch eine wirksame Abdichtung der Verbindungsöffnungen 17, 18, 19, 29 untereinander in der Schließstellung des Kolbens 51 bewirken. Das Verstellen des Kolbens 51 in die Schließstellung erfolgt durch Eindrehen des Kolbenkopfes 51 a in das Gewinde 50d um den Weg x, wobei der Kolben wiederum auf Anschlag gefahren wird. Eventuelle Toleranzüberscheidungan werden durch die Elastizität der Dichtringe 53 ausgeglichen.

Die vorliegende Erfindung wurde am Beispiel eines Wärmeübertragers beschrieben. Es wird jedoch darauf hingewiesen, dass die erfindungsgemäße Ventilanordnung auch anderweitig einsetzbar ist. Insbesondere ist die Ventilanordnung beziehungsweise der erfindungsgemäße Wärmeübertrager für flüssige sowie für gasförmige Fluide geeignet. Der erfindungsgemäße Wärmeübertrager ist insbesondere als Ladeluftkühler, Ölkühler, Heizkörper, bevorzugt für Luft-, Land-, und/oder Seefahrzeuge einsetzbar.

### Bezugszahlen

- 1: Kühlmittelkühler
- 2: Kühlerblock
- 3: Flachrohre
- 4: Seitenteil
- 5: oberer Sammelkasten
- 6: unterer Sammelkasten
- 7: Eintrittsstutzen
- 8: Austrittsstutzen
- 9: Längstrennwand
- 10: Längstrennwand
- 11: Quertrennwand
- 12: Kammer
- 13: Kammer
- 14: Kammer
- 15: Kammer
- 16: Verbindungskanal
- 17: Verbindungsöffnung
- 18: Verbindungsöffnung
- 19: Verbindungsöffnung
- 20: Kühlmittelanschluss
- 21: Kühlmittelanschluss
- 22: Stufenabschnitt (D1)
- 23: Stufenabschnitt (D2)
- 24: Stufenabschnitt (D3)
- 25: Stufe
- 25A: Stufe
- 26: Stufe
- 27: Gewindebohrung
- 28: Dichtungsabschnitt
- 29: Verbindungsöffnung
- 30: Stufenkolben
- 31: Kolbenabschnitt (d1)
- 32: Kolbenabschnitt (d2)
- 33: Kolbenabschnitt (d3)
- 33A: Kolbenabschnitt (d4)
- 34: Gewindeabschnitt
- 35: Flansch
- 36: Stufe
- 37: Stufe
- 38: Stufe
- 39: Ringnut
- 40: Dichtring
- 41: Ringspalt
- 42: Ringspalt
- 43: Ringspalt

- 50: Verbindungskanal (konisch)
- 50a: konischer Abschnitt
- 50b: zylindrischer Abschnitt, innen
- 50c: zylindrischer Abschnitt, außen
- 50d: Innengewinde
- 51: Kolben
- 51a: Kopf
- 51b: konischer Abschnitt
- 52: Ringspalt (konisch)
- 53: Dichtringe

## Patentansprüche

1. Wärmeübertrager, insbesondere Kühlmittelkühler für Kraftfahrzeuge mit einem oder mehreren Sammelkästen (5, 6), wobei zumindest ein Sammelkasten (6) mehrere durch Trennwände (9, 10, 11) voneinander abgeteilte Kammern (12, 13, 14, 15) aufweist, zwischen welchen über insbesondere in einem Verbindungskanal angeordnete Verbindungsöffnungen mittels eines beweglichen Stellgliedes bedarfsweise eine Fluidverbindung herstellbar ist, **wobei** das Stellglied als axial zwischen einer Offen- und einer Schließstellung verstellbarer Kolben (30, 51) und die Querschnitte des Verbindungskanals (16, 50) sowie des Kolbens (30, 51) im Bereich der Verbindungsöffnungen (17, 18, 19) unterschiedlich, insbesondere von einer ersten äußersten Verbindungsöffnung zu einer zweiten äußersten Verbindungsöffnung abnehmend ausgebildet sind und der Verbindungskanal als Stufenkanals (16, 22, 23, 24) und der Kolben als Stufenkolben (30, 31, 32, 33) ausgebildet sind, **dadurch gekennzeichnet, dass** der Stufenkanal (16) im Bereich der Verbindungsöffnung (17, 18, 19) Kammern (22, 23, 24) unterschiedlicher Querschnitte (D1, D2, D3) und der Stufenkolben (30) Kolbenabschnitte (31, 32, 33) unterschiedlicher Querschnitte (d1, d2, d3) aufweisen, wobei zwischen den Kammern (22, 23, 24) und den Kolbenabschnitten (31, 32, 33) Ringspalte (41, 42, 43) belassen sind, die in Schließstellung untereinander abgedichtet sind und in Offenstellung miteinander kommunizierende Räume bilden.

2. Wärmeübertrager, insbesondere Kühlmittelkühler für Kraftfahrzeuge mit einem oder mehreren Sammelkästen (5, 6), wobei zumindest ein Sammelkasten (6) mehrere durch Trennwände (9, 10, 11) voneinander abgeteilte Kammern (12, 13, 14, 15) aufweist, zwischen welchen über insbesondere in einem Verbindungskanal angeordnete Verbindungsöffnungen mittels eines beweglichen Stellgliedes bedarfsweise eine Fluidverbindung herstellbar ist, wobei das Stellglied als axial zwischen einer Offen- und einer Schließstellung verstellbarer Kolben (30, 51) und die Querschnitte des Verbindungskanals (16, 50) sowie des Kolbens (30, 51) im Bereich der Verbindungsöffnungen (17, 18, 19) unterschiedlich, insbesondere von einer ersten äußersten Verbindungsöffnung zu einer zweiten äußersten Verbindungsöffnung abnehmend ausgebildet sind **dadurch gekennzeichnet, dass** der Verbindungskanal (50) und der Kolben (51) jeweils konische Abschnitte (50a, 51 b) aufweisen und auf dem konischen Kolbenabschnitt (51b) eine Vielzahl von Dichtringen (53) angeordnet ist.

3. Wärmeübertrager nach Anspruch 1 oder 2, **dadurch gekennzeichnet, dass** der Verbindungskanal (16, 50) eine außen angeordnete Verschlussöffnung (27, 50d) aufweist, welche einen Befestigungsabschnitt (34, 51a) des Kolbens (30, 51) aufnimmt.

4. Wärmeübertrager nach Anspruch 1, 2 oder 3, **dadurch gekennzeichnet, dass** der Verbindungskanal eine im Inneren (15) des Sammelkastens (6) angeordnete Zu- und/oder Abflussöffnung (29, 50d) aufweist.

5. Wärmeübertrager nach Anspruch 1 oder nach einem der Ansprüche 3 oder 4, sofern diese rückbezogen sind auf Anspruch 1, **dadurch gekennzeichnet, dass** die Ringspalte (41, 42, 43) durch auf dem Stufenkolben (30) angeordnete Dichtringe (40) abgedichtet sind.

6. Wärmeübertrager nach Anspruch 2 oder nach einem der Ansprüche 3 oder 4, sofern diese rückbezogen sind auf Anspruch 2, **dadurch gekennzeichnet, dass** der Kolben (51) mit seinem konischen Kolbenabschnitt (51b) in Schließstellung am konischen Abschnitt (50a) des Verbindungskanals (51) anliegt und in Offenstellung einen konischen Ringspalt (52) freigibt.

7. Wärmeübertrager nach Anspruch 3, **dadurch gekennzeichnet, dass** die Verschlussöffnung als Gewindebohrung (27, 50d) und der Befestigungsabschnitt als Gewindeabschnitt (34, 51a) ausgebildet sind.

## Claims

1. A heat exchanger, in particular a radiator for motor vehicles, comprising one or more header boxes (5, 6), with at least one header box (6) comprising several chambers (1.2, 13, 14, 15) which are divided from each other by partitions (9, 10, 11) and between which a fluid connection can be established as needed by means of a movably actuator via connecting openings, which are arranged in particular in a connecting channel, with the actuator being designed as a piston (30, 51) which can be axially adjusted between an open position and a closed position, and the cross-sections of the connecting chancels (16, 50) as well as of the piston (30, 51) being different in the regions of the connecting opening (17, 18, 19), in particular decreasing from a first outermost connecting opening toward a second outermost connecting opining, and the connecting channel being designed as a stepped channel (16, 22, 23, 24) and the piston being designed as a stepped piston (30, 31, 32, 33), **characterized in that** the stepped channel (16) in the region of the connecting opening (17, 18, 19) comprises chambers (22, 23, 24) having differing cross-sections (D1, D2, D3) and the stepped piston (30) comprises piston section (31, 32, 33) having differing cross-sections (d1, d2, d3), wherein between the chambers (22, 23, 24) and the piston sections (31, 32, 33) annular gaps (41, 42, 43) remain, which in the closed position are sealed among each other and in the open position forum spaces that communicate with each other.

2. A heat exchanger, in particular a radiator for motor vehicles, comprising once or more header boxes (5, 6), with at least one header box (6) comprising several chambers (12, 13, 14, 15) which are divided from each other by partitions (9, 10, 11) and between which a fluid connection can be established as needed by means of a movable actuator via connecting openings, which are arrange in particular in a connecting channel, with the actuator being designed as a piston (30, 51) which can be axially adjusted between an open position and a closed position and the cross-sections of the connecting channels (16, 50) as well as of the piston (30, 51) being different in the legion of the connecting openings (17, 18, 19), in particular decreasing from a first outermost connecting opening toward a second outermost connecting opening, **characterized in that** the connecting channel (50) and the piston (51) have respective conical sections (50a, 52b) and a plurality of sealing rings (53) are arranged can the conical piston sections (51b).

3. The heat exchanger according to claim 1 or 2, **characterized in that** the connecting channel (16, 50) has a closing opening (27, 50d) which is arranged on the outside and receives a fastening section (34, 51a) of the piston (30, 51).

4. The heat exchanger according to claim 1, 2 or 3, **characterized in that** the connecting channel has an inflow and/or outflow opening (29, 50d) arranged in the interior (15) of the header box (6).

5. The heat exchanger according to claim 1 or according to either claim 3 or 4, provided these are dependant on claim 1, **characterized in that** the annular gaps (41, 42, 43) are scaled by stealing rings (40) arranged on the stepped piston (30).

6. The heat exchanger according to claim 2 or according to either claim 3 or 4, provided these are dependent on claim 2, **characterized in that** the conical piston section (51b) of the piston (51) is seated against the conical section (50a) of the connecting channel (51) in the closed position and exposes a conical annular gap (52) in the open position.

7. The heat exchanger according to claim 3, **characterized in that** the closing opening is designed as a threaded bore (27, 50d) and the fastening section is designed as a threaded section (34, 51a).

## Revendications

1. Echangeur de chaleur, en particulier radiateur à liquide de refroidissement pour des véhicules automobiles, comprenant un ou plusieurs bacs collecteurs (5, 6), où au moins un bac collecteur (6) présente plusieurs chambres (12, 13, 14, 15) cloisonnées entre elles par des parois de réparation (9, 10, 11), chambres entre lesquelles peut être établie une communication fluidique, si nécessaire au moyen d'un actionneur mobile, via en particulier des ouverture de communication disposée dans un conduit de communication, ou l'actionneur est configuré comme un piston (30, 51) réglable axialement entre une position d'ouverture et une position de fermeture, et les sections du conduit de communication (16, 50) ainsi que du piston (30, 51) sont configurées de façon différente dans la zone des ouverture de communication (17, 18, 19), en particulier en diminuant depuis une première ouverture de communication située le plus à l'extérieur, jusqu'à une deuxième ouverture de communication située le plus à l'extérieur, et le conduit de communication est configuré comme un conduit en gradins (16, 22, 23, 24), le piston étant configuré comme un piston différentiel (30, 31, 32, 33),
**caractérisé en ce que** le conduit en gradins (16) présente, dans la zone de l'ouverture de communication (17, 18, 19), des chambres (22, 23, 24) de sections différentes (D1, D2, D3), le piston différentiel (30) présentent des parties de piston (31, 32, 33) de sections différentes (D1, D2, D3), où des fentes annulaires (41, 42, 43) sont laissées entre les chambres (22, 23, 24) et les parties de piston (31, 32, 33), fentes annulaires qui, en position de fermeture, sont rendues étanchés entre elles et, en position d'ouverture, forment des espaces communiquant entre eux.

2. Echangeur de chaleur, en particulier radiateur à liquide de refroidissement pour des véhicules automobiles, comprenant un ou plusieurs bacs collecteurs (5, 6), où au moins un bac collecteur (6) présente plusieurs chambres (12, 13, 14, 15) cloisonnées entre elles par des parois de séparation (9, 10, 11), chambres entre lesquelles peut être établie une communication fluidique, si nécessaire au moyen d'un actionneur mobile, via en particulier des ouvertures de communication disposées dans un conduit de communication, ou l'actionneur est configuré comme un piston (30, 51) réglable axialement entre une position d'ouverture et une position de fermeture, et les sections du conduit de communication (16, 50) ainsi que du piston (30, 51) sont configurées de façon différente dans la zone des ouvertures de communication (17, 18, 19), en particulier en diminuant depuis une première ouverture de communication située le plus à l'extérieur, jusqu'à une deuxième ouverture de communication située le plus à l'extérieur,
**caractérisé en ce que** le conduit de communication (50) et le piston (51) présentent respectivement des parties cloniques (50a, 51b), et une multiplicité de bagues d'étanchéité (53) est disposée sur la partie conique (51b) du piston.

3. Echangeur de chaleur selon la revendication 1 ou 2, **caractérisé en ce que** le conduit de communication (16, 50) présente une ouverture d'obturation (27, 50d) disposée extérieurement, couverture d'obturation qui loge une partie de fixation (34, 51a) du piston (30, 51).

4. Echangeur de chaleur selon la revendication 1, 2 ou 3, **caractérisé en ce que** le conduit de communication présente une ouverture d'alimentation et / ou d'évacuation (29, 50d) disposée à l'intérieur (15) du bac collecteur (6).

5. Echangeur de chaleur selon la revendication 1 ou selon l'une des revendications 3 ou 4, dans la mesure où celles-ci se rapportent à la revendication 1, **caractérisé en ce que** les fentes annulaires (41, 42, 43) sont rendues étanches par des bagues d'étanchéité (40) disposées sur le piston différentiel (30).

6. Echangeur de chaleur selon la revendication 2 ou selon l'une des revendications 3 ou 4, dans la mesure où celles-ci se rapportent à la revendication 2, **caractérisé en ce que** le piston (51), par sa partie conique (51b), est, en position de fermeture, en appui sur la partie conique (50a) du conduit de communication (51) et, en position d'ouverture, libère une fente annulaire conique (52).

7. Echangeur de chaleur selon la revendication 3, **caractérisé en ce que** l'ouverture d'obturation est configurée comme un perçage fileté (27, 50d), la partie de fixation étant configurée comme une partie filetée (34, 51a).
